# EUROPÄISCHE PATENTSCHRIFT

(11) **EP 0 057 042 B1**
(45) Veröffentlichungstag und Bekanntmachung des Hinweises auf die Patenterteilung: **05.06.1985**
(21) Anmeldenummer: 82200088.1
(22) Anmeldetag: 26.01.1982
(51) Int. Cl.: B65D 85/50, B65D 21/06, B65D 25/10

(54) **Behälter für Schnittblumen**
Box for cut flowers
Récipient pour fleurs coupées

(30) Priorität: 27.01.1981 NL 8100363
(43) Veröffentlichungstag der Anmeldung: 04.08.1982
(73) Patentinhaber: CURVER B.V., NL-5121 WX Rijen (NL)
(72) Erfinder: Smeets, Jacobus Johannes Petrus, NL-4817 JW Breda (NL)
(74) Vertreter: Hoogstraten, Willem Cornelis Roeland

## Beschreibung

Die Erfindung bezieht sich auf einen für das Verpacken von Schnittblumen in zusammengedrückten Zustand geeigneter Behälter mit einem durch vier stehende Wände begrenzten, im wesentlichen rechteckigen Boden und einem Querstab zum Andrücken der Blumen, wobei wenigstens zwei gegenüberliegende Wände zum Befestigen des Querstabs in ihrem oberen Teil mit Befestigungselementen versehen sind und der Querstab in der Nähe seiner beiden Enden Einschnürungen besitzt zum Eingreifen in Teile der Befestigungselemente derart, dass der Querstab der aufwärts gerichteten Kraft der zusammengedrückten Blumen widerstehen kann und zugleich dem Weichen der Wände entgegenwirkt.

Ein Behälter der obenerwähnten Art ist bekannt aus GB-A-469 968. Es handelt sich dabei um einen Behälter mit rechtaufstehenden nicht biegsamen Wände aus Holz.

Ein Nachteil von Holz sind die Feuchteaufnahme und die Splitterbildung. Ein weiterer Nachteil dieser Behälter ist dass sie sich nicht ineinanderstapeln lassen, was aufgrund des zu beanspruchenden Raums kostenerhöhend ist wenn leere Behälter gelagert oder befördert werden müssen. Ein noch weiterer Nachteil der bekannten blockförmigen Behälter ist, dass sie, mit Blumen gefüllt, sehr kompakt in Kühlhäusern und Kühlwagen gestapelt werden. Der Kaltluftumlauf zwischen den Behälter wird dadurch ernstlich behindert. Dadurch ist das Lagern der Blumen bei einer bestimmten, möglichst gleichmässigen Temperatur nicht gut durchführbar.

Der Zweck der Erfindung ist eine Blumenverpackung, die die vorgenannten Nachteile nicht aufweist.

Dies wird dadurch erreicht, dass der Behälter von Boden aus divergierende Wände besitzt, aus Kunststoff hergestellt ist, und dass die Befestigungselemente Öffnungen im oberen Teil der Wände- sind.

Vorzugsweise sind die Obenränder der Wände zweimal umgekrempelt unter Bildung waagerechter Randteile und senkrecht abhängender Randteile, die weiter reichen als die obere Seite der in der Wände angebrachter Öffnungen und dass der Querstab nahezu ebenso lang ist wie der Innenabstand zwischen zwei herabhängender Randteile.

Damit ein leichteres Anbringen des Querstabs gewährleistet wird, können die über den Öffnungen liegende Wandteile senkrecht ausgeführt werden.

Aus dem Benelux-Modell Nr. 05540-00 ist zwar ein Kunststoffbehälter mit Querstab bekannt. Diese Behälter lassen sich aber nicht ineinanderstapeln, besitzten ziemlich schwere Wände und der Querstab weist keine Einschnürungen im Sinne der einschlägigen Erfindung auf, so dass sie sich nicht so leicht anbringen lassen.

Die Behälter werden vorzugsweise aus Kunststoff spritzgegossen.

Der Querstab kann aus einem anderen Werkstoff als Kunststoff sein. Dies ist dann vorteilhaft, wenn ein Querstab aus Kunststoff dem Aufwärtsdruck der zusammengedrückten Blumen in zu geringem Masse widerstehen würde. Der Querstab kann z. B. aus Holz gefertigt sein.

Die Aussenmasse werden den Massen der bereits im Gebrauch befindlichen Behälter angepasst, damit sie auswechselbar sind. Viel vorkommende Masse sind L x B x H = 110 cm x 40 cm x 60 cm.

Die Erfindung wird anhand eines in der Zeichnung dargestellten Ausführungsbeispieles erläutert.

In der Zeichnung ist :
Figur 1 eine perspektivische Ansicht eines erfindungsgemässen Behälters ;
Figur 2 ein Schnitt des Behälters aus Fig. 1 senkrecht zur Mitte der Längsachse des Behälters und
Figur 3 ein vergrösserter Schnitt des gestrichelt umrahmten Teils 111 in Fig. 2.

Die in der Figur 1 im allgemeinen mit 1 gekennzeichnete Ausführungsform eines erfindungsgemässen Behälters besteht im wesentlichen aus einem rechteckigen Boden 2 und vier nach oben divergierenden Wänden, deren Ränder zweimal nach aussen umgekrempelt sind unter Bildung divergierender Wandteile 3, 4, 5 und 6, waagerechter Randteile 7, 8, 9 und 10 und senkrecht herabhängender Randteile 11, 12, 13 und 14. Im oberen Teil der langen Wandteile 5 und 6 sind Öffnungen 15 vorgesehen, die als Befestigungselemente für den Querstab 16 dienen, der in einigem Abstand von den Enden mit Rillen 17 versehen ist, siehe die Fig. 2. Die Rillen dienen als zweite Befestigungselement für den Querstab.

Die Wirkung der einzelnen Teile der Blumenverpackung ist wie folgt. Wenn in den Behälter eine Anzahl Bündel Schnittblumen bis über dem Behälter gestapelt sind, wird der Querstab mit seinen Enden in die Öffnungen .15 gesteckt mit den Rillen 17 nach oben. Dadurch, dass die aufeinandergedrückten Blumen den Querstab 16 jetzt nach oben drücken, werden die oberen Seiten der Öffnungen 15, also die Wandteile 5 und 6, von den Rillen umgriffen. Der Querstab 16 kommt dann in die Stellung wie in der Figur 2 dargestellt und verbleibt in ihr. Da die Wände 5 und 6 an der Stelle der Öffnungen 15 in den Rillen liegen, können sie nicht unter dem seitlichen Druck der Blumen auseinanderweichen.

Der Querstab hat dadurch eine zusätzliche Funktion erhalten, so dass eine zusätzliche Versteifung der verhältnismässig langen Wänden unterbleiben kann. Diese kostensparende Lösung für ein technisches Problem ist umso wichtiger, weil beim Behälter mit divergierenden Wänden der Druck der Blumen auf die Wände grösser ist als bei gleichartigen Behälter mit senkrechten Wänden.

Die divergierenden Wände weisen neben dem Vorzug, dass sich die Behälter leer ineinanderstapein lassen, den grossen Vorteil auf, dass sie während der Lagerung und des Transports, wiewohl sie dann gegen- und aufeinandergestapelt werden, dennoch Lüftungskanäle freilassen, so dass die Kühlluft durch die Lüftungsöffnungen 18 den Inhalt der Behälter erreichen kann.

In der Figur 3 ist der gestrichelt umrahmte Teil 111 aus der Figur 2 vergrössert dargestellt, mit dem Querstab 19 (gestrichelt in der Figur 3), in einigermassen abgeänderter Ausführung, in nach obengedrückter Stellung. Der Querstab 19 trägt an seinen Enden je ein in bezug auf den Rest des Querstabs verdicktes Ende 20, das winkelförmig hinter den Teil 21 der Wand 5 greift, so dass auch hier vermieden wird, dass die lange Wand nach aussen ausweicht.

In den Figuren 2 und 3 ist deutlich angegeben, dass der senkrecht herabhängende Randteil 13 weiter als die obere Seite 22 der Öffnung 15 reicht. Dies hat den Vorteil, dass das Anbringen des Querstabs vereinfacht wird. Der Querstab, der nahezu ebenso lang ist wie der Innenabstand zwischen den senkrecht herabhängenden Randteilen 13 und 14, wird bei der Montage zuerst mit einem Ende soweit in das Loch 15 gesteckt, bis er gegen den herabhängenden Randteil stösst. Die Rille 17 befindet sich dann gleich an der richtigen Stelle. Das andere Ende kann nach leichtem Ausbiegen der Wand 6 an seine Stelle gebracht werden. Dabei dient der bereits an seine Stelle gebrachte Teil als Drehpunkt, wodurch das Zusammendrücken des Halterinhalts sehr einfach ist. Der Abstand, über den dabei die Wand 6 ausgebogen werden muss, ist dadurch beschränkt, dass die über den Öffnungen 15 liegenden Wandteile 21 senkrecht gehalten sind.

Um das Stapeln der Behälter zu ermöglichen, befinden sich an den kurzen Wänden 3 und 4 umklappbare Bügel 23 und 24. Die in der Figur 1 in ihrer StapelsteIlung gezeichneten Bügel lassen sich nach aussen umklappen, so dass sie an den Wänden 3 und 4 senkrecht herabhängen. Der Vorteil der bekannten umklappbaren Bügel ist, dass Unregelmässigkeiten an den- Innenwänden möglichst vermieden werden, durch die die verpackten Blumen beschädigt würden.

Die beschriebene Blumenverpackung lässt sich auch zum Verpacken anderer zusammendrückbarer Ware verwenden.

## Patentansprüche

1. Für das Verpacken von Schnittblumen in zusammengedrücktem Zustand geeigneter Behälter mit einem durch vier stehende Wände (3, 4, 5, 6) begrenzten, im wesentlichen rechteckigen Boden (2) und einem Querstab (16) zum Andrücken den Blumen, wobei wenigstens zwei gegenüberliegende Wände zum Befestigen des Querstabs in ihrem oberen Teil mit Befestigungselementen versehen sind und der Querstab in der Nähe seiner beiden Enden Einschnürungen besitzt zum Eingreifen in Teile der Befestigungselemente derart, dass der Querstab der aufwärts gerichteten Kraft der zusammengedrückten Blumen widerstehen kann und zugleich dem Weichen der Wänden entgegenwirkt, dadurch gekennzeichnet, dass der Behälter vom Boden aus divergierende Wände besitzt, Boden und Wände aus Kunststoff hergestellt sind, und dass die Befestigungselemente Öffnungen (15) im oberen Teil der Wände sind.

2. Behälter nach Anspruch 1, dadurch gekennzeichnet, dass die Obenränder der Wände zweimal umgekrempelt sind unter Bildung waagerechter Randteile (7, 8, 9, 10) und senkrecht herabhängender Randteile (11, 12, 13, 14) die weiter reichen als die obere Seite der in den Wänden angebrachten Öffnungen und dass der Querstab nahezu ebenso lang ist wie der Innenabstand zwischen zwei gegenüberliegenden herabhängenden Randteilen.

3. Behälter nach Anspruch 1 oder 2, dadurch gekennzeichnet, dass die über den Öffnungen liegende Wandteile (21) senkrecht ausgeführt sind.

## Claims

1. Box suitable for packaging cut flowers in compressed condition, with an essentially rectangular bottom (2) bounded by four upright walls (3, 4, 5, 6) and a cross bar for compressing the flowers, at least two opposite walls having been provided with fastening elements in their upper parts for fastening the cross bar and the cross bar being near its ends provided with necked-in sections to engage with parts of the fastening elements in such a way that the cross bar withstands the upward force exerted by the compressed flowers and at the same time prevents the walls from yielding outward, the box being characterized in that it has walls diverging from the bottom upwards, that the bottom and the walls are made of plastics and that the fastening elements are openings (15) in the upper part of the walls.

2. Box according to Claim 1, characterized in that the top edges of the walls are doubly flanged to form horizontal rim sections (7, 8, 9, 10) and vertical, downward-projecting rim sections (11, 12, 13, 14) which extend beyond the top of the openings provided -in the walls and that the length of the cross bar is substantially the inside distance between two opposite downward-projecting rim sections.

3. Box according to Claim 1 or 2, characterized in that the wall sections (2) above the openings are vertical.

## Revendications

1. Récipient approprié pour l'emballage de fleurs coupées à l'état comprimé, comprenant un fond (2). sensiblement rectangulaire limité par quatre parois redressées (3, 4, 5, 6) et une barre transversale (16) destinée à comprimer les fleurs, dans lequel, pour assurer la fixation de la barre transversale, au moins deux parois opposées sont munies d'éléments de fixation dans leur partie supérieure et où la barre transversale présente dans le voisinage de ses deux extrémités des gorges destinées à s'engager dans des parties des éléments de fixation de telle manière que la barre transversale puisse résister à la force dirigée vers le haut exercée par les fleurs comprimées et qu'en même temps, elle s'oppose au fléchissement des parois, caractérisé en ce que le récipient possède des parois qui divergent à partir du fond, que le fond et les parois sont réalisés en matière plastique et que les éléments de fixation sont des ouvertures (15) ménagées dans la partie supérieure des parois.

2. Récipient selon la revendication 1, caractérisé en ce que les bords supérieurs des parois sont retournés deux fois en formant des rebords horizontaux (7, 8, 9, 10) et des rebords (11, 12, 13, 14) qui pendent verticalement et qui se prolongent plus loin que le bord supérieur des ouvertures ménagées dans les parois, et en ce que la barre transversale est presque aussi longue que la distance d'écartement intérieur entre deux rebords pendants opposés.

3. Récipient selon la revendication 1 ou 2, caractérisé en ce que les parties de parois (2) situées au-dessus des ouvertures sont verticales.
